# EUROPÄISCHE PATENTSCHRIFT

(11) **EP 2 737 188 B1**
(45) Veröffentlichungstag und Bekanntmachung des Hinweises auf die Patenterteilung: **11.01.2017**
(21) Anmeldenummer: 12740346.7
(22) Anmeldetag: 23.07.2012
(51) Int. Cl.: F01P 3/16, F02F 1/24, F02F 1/40

(54) **ZYLINDERKOPF MIT FLÜSSIGKEITSKÜHLUNG**
CYLINDER HEAD WITH LIQUID-TYPE COOLING
CULASSE À REFROIDISSEMENT PAR LIQUIDE

(30) Priorität: 28.07.2011 AT 11042011
(43) Veröffentlichungstag der Anmeldung: 04.06.2014
(73) Patentinhaber: AVL List GmbH, 8020 Graz (AT)
(72) Erfinder: BERGER, Manuel, A-4493 Wolfern (AT); AUER, Christian, A-3350 Haag (AT)
(74) Vertreter: Babeluk, Michael
(86) Internationale Anmeldenummer: PCT/EP2012/064366
(87) Internationale Veröffentlichungsnummer: WO 2013/014113

(56) Entgegenhaltungen:
- CS-B1- 214 379
- GB-A- 1 479 139
- JP-A- 2002 256 966
- JP-A- 2004 116 387
- JP-A- 2008 248 894

## Beschreibung

Die Erfindung betrifft einen Zylinderkopf mit Flüssigkeitskühlung, mit einem in einen Brennraum mündenden einzigen Einlasskanal und einem einzigen Auslasskanal pro Zylinder, mit einer in den Brennraum einmündenden und an den Einlasskanal und den Auslasskanal angrenzenden Kraftstoffeinspritzeinrichtung, sowie mit zumindest einem im Zylinderkopf angeordneten Kühlraum, wobei in einem Bereich des Feuerdeckes ein im wesentlichen parallel zum Feuerdeck verlaufender, insbesondere gebohrter oder vorgegossener, Kühlverteilerkanal angeordnet ist, welcher in einen die Kraftstoffeinspritzeinrichtung umgebenden Ringraum einmündet, wobei der Ringraum zumindest eine im Wesentlichen radiale, erste Kühlbohrung aufweist, welche auf einen zwischen Einlasskanal und Auslasskanal ausgebildeten und an das Feuerdeck grenzenden Ventilstegbereich gerichtet ist.

Aus der DE 24 29 355 A1 ist eine Verbrennungskraftmaschine mit einem, kühlmitteldurchströmte Kanäle aufweisenden Kühlsystem bekannt, wobei die Kühlkanäle nur in der Nähe von Maschinenbereichen angeordnet sind, die im Betrieb zur Überhitzung neigen. Im Zylinderkopf ist dabei pro Zylinder zwischen einer Verteiler- und einer Auslassleitung ein Kühlwasserkanal angeordnet, welcher in einem eine Kraftstoffeinspritzeinrichtung umgebenden Ringraum einmündet. Vom Ringraum führt ein Auslasskanal im Ventilstegbereich zwischen Einlasskanal und Auslasskanal zur Hauptauslassleitung.

Die JP 62-169 221 U offenbart einen Zylinderkopf mit zwei Einlass- und zwei Auslassventilen pro Zylinder, wobei ein Zulaufkanal im Ventilstegbereich zwischen den beiden Auslassventilen in einen eine Kraftstoffeinspritzdüse umgebenden Ringraum mündet. Von diesem Ringraum führt eine weitere Kühlleitung zum Ventilstegbereich zwischen Einlass- und Auslassventil und weiter in einen Kühlraum.

Ferner ist aus der JP 01-114 917 U eine Zylinderkopf bekannt, wobei ein Kühlkanal, von einem Wassermantel des Zylinderblockes kommend, in einen eine Einspritzdüse umgebenden Ringraum führt und dabei einen Ventilstegbereich zwischen Ein- und Auslassventil passiert.

Aus der AT 389 565 B ist ein Zylinderkopf einer wassergekühlten Brennkraftmaschine mit einem Einlasskanal und einem Auslasskanal, sowie einer in den Brennraum mündenden Kraftstoffeinrichtung bekannt, wobei im Bereich des Ventilsteges zwischen den beiden Ventilen ein Kühlverteilerkanal angeordnet ist, welcher in einen die Kraftstoffeinspritzeinrichtung umgebenden Ringraum einmündet. Die Kraftstoffeinspritzeinrichtung ist dabei - in Strömungsrichtung der Kühlflüssigkeit betrachtet - nach dem Ventilstegbereich angeordnet.

Die JP 2004-116 387 A offenbart eine Brennkraftmaschine mit einem Einlass- und einem Auslassventil pro Zylinder, wobei von einem eine zentrale Einspritzeinrichtung umgebenden Ringraum eine Kühlbohrung ausgeht, welche auf einen Ventilstegbereich gerichtet ist.

Die JP 2008-248894 A offenbart einen Zylinderkopf mit einem Kühlverteilerkanal und einem Ringraum um eine Einspritzeinrichtung, wobei vom Ringraum radial eine Kühlbohrung ausgeht.

Ähnliche Kühlanordnungen, bei denen die Kühlung der Kraftstoffeinspritzeinrichtung erst nach dem Ventilstegbereich erfolgt, sind aus den Veröffentlichungen DE 20 37 315 A1, DE 32 08 341 A1 oder DE 24 17 925 A1 bekannt.

Es hat sich gezeigt, dass bei den bekannten Anordnung in manchen Betriebsbereichen die Kühlung von einigen thermisch kritischen Bereichen, beispielsweise im Bereich der Kraftstoffeinspritzeinrichtung und/oder des Auslasskanals, mangelhaft sein kann.

Es ist die Aufgabe der Erfindung, diese Nachteile zu vermeiden, und die Kühlung von thermisch kritischen Bereichen zu verbessern.

Erfindungsgemäß wird dies dadurch erreicht, dass vom Ringraum und/oder vom Kühlverteilerkanal seitlich zumindest eine, im Wesentlichen tangential auf eine dem Kühlraum zugewandte Außenfläche des Auslasskanals gerichtete, weitere Kühlbohrung ausgeht, wobei vorzugsweise der zwischen dem Einlasskanal und dem Auslasskanal angeordnete Ventilstegbereich - in Strömungsrichtung des Kühlmittels betrachtet - stromabwärts des Ringraumes angeordnet ist.

Der stromaufwärts des Ringraumes angeordnete Kühlverteilerkanal kann einen Strömungsquerschnitt aufweisen, welcher, beispielsweise mindestens um das 2-fache, größer ist, als der Strömungsquerschnitt der ersten Kühlbohrung sowie allfälliger weiterer Kühlbohrungen. Dadurch wird ein hoher Wärmeübergang in das Kühlmittel ermöglicht.

Der Kühlverteilerkanal kann dabei die gleiche Richtung wie die erste Kühlbohrung (Ventilstegkühlbohrung) aufweisen, wobei die Achsen der ersten Kühlbohrung und des Kühlverteilerkanals parallel, vorzugsweise koaxial ausgerichtet sein kön nen. Die erste Kühlbohrung ist somit diametral zum Kühlverteilerkanal - bezogen auf den Ringraumes - angeordnet, wodurch die erste Kühlbohrung von der Seite des Kühlverteilerkanals gebohrt werden kann. Dies ist insbesondere dann einfach möglich, wenn der Ringraum von einem Gussbutzen des Zylinderkopfes und einem in eine Bohrung des Gussbutzens eingesetzte Aufnahmehülse für die Kraftstoffeinspritzeinrichtung gebildet ist.

Zur Zufuhr des Kühlmittels kann vorgesehen sein, dass in den Kühlverteilerkanal zumindest eine von der Zylinderkopfdichtebene ausgehende Versorgungsbohrung einmündet. Es besteht auch die Möglichkeit den Kühlverteilerkanal und die Versorgungsbohrung vorzugießen.

Um weitere kritische Bereich des Auslasskanals effektiv zu kühlen, ist es besonders vorteilhaft wenn eine zweite Kühlbohrung im Bereich des Feuerdeckes, vorzugsweise im Bereich der Einmündung des Kühlverteilerkanals in den Ringraum, angeordnet sein. Weiters kann eine dritte Kühlbohrung von einem oberen Bereich des Ringraumes ausgehen, wobei vorzugsweise die dritte Kühlbohrung von der zweiten Kühlbohrung - in Richtung der Zylinderachse betrachtet - beabstandet ist. Diese dritte Kühlbohrung kann auch zur Entlüftung des Ringraumes verwendet werden.

Auf diese Weise kann eine sehr effektive Kühlung um die Kraftstoffeinspritzeinrichtung, des Auslasskanals und des Bereiches des Ventilsteges zwischen den beiden Ventilen erzielt werden.

Die Erfindung wird im Folgenden anhand der Figuren näher erläutert. Es zeigen:
- Fig. 1: einen erfindungsgemäßen Zylinderkopf in einem Schnitt gemäß der Linie I-I in Fig. 2;
- Fig. 2: den Zylinderkopf in einem Schnitt gemäß der Linie II-II in Fig. 1;
- Fig. 3: dem Zylinderkopf in einem Schnitt gemäß der Linie III-III in Fig. 1; und
- Fig. 4: den Zylinderkopf in einer Schrägansicht.

Der Zylinderkopf 1 einer mit Kühlflüssigkeit gekühlten Brennkraftmaschine weist einen Einlasskanal 2 und einen Auslasskanal 3 pro Zylinder auf, wobei Einlasskanal 2 und Auslasskanal 3 über eine Einlassöffnung 4 bzw. eine Auslassöffnung 5 in einen nicht weiter bezeichneten Brennraum einmünden. Einlass- und Auslassöffnungen 4, 5 werden durch nicht weiter dargestellte Hubventile gesteuert. Angrenzend an Einlasskanal 2 und Auslasskanal 3 ist ein Butzen 6 (Gussbutzen) zur Aufnahme einer in den Brennraum mündenden Kraftstoffeinspritzeinrichtung 7 angeordnet.

Der Zylinderkopf 1 weist zumindest einen Kühlraum 20 auf, wobei in einem Bereich des Feuerdeckes 9 des Zylinderkopfes 1 eine Materialanhäufung 10 mit einem im Wesentlichen parallel zum Feuerdeck 9 verlaufenden, gebohrten oder gegossenen Kühlverteilerkanal 11 angeordnet ist, welcher in einen die Kraftstoffeinspritzeinrichtung 7 umgebenden Ringraum 8 zur Kühlung der Kraftstoffeinspritzeinrichtung 7 einmündet. Der Ringraum 8 wird durch den Butzen 6 und eine in den Butzen 6 eingesteckte Aufnahmehülse 12 für die Kraftstoffeinspritzeinrichtung 7 gebildet.

Der Ringraum 8 weist im Bereich des Feuerdeckes 9 eine radiale erste Kühlbohrung 13, welche auf einen zwischen Einlassöffnung 4 und Auslassöffnung 5 angeordneten Ventilstegbereich 14 gerichtet ist. Der Ventilstegbereich 14 befindet sich dabei - in Strömungsrichtung des Kühlmittels betrachtet - stromabwärts des Ringraumes 8. Die erste Kühlbohrung 13, welche zur Kühlung des Ventilstegbereiches 14 dient, weist die gleiche Orientierung auf wie der Kühlverteilerkanal 11, wobei die Achsen 11a, 13a des Kühlverteilerkanals 11 und der ersten Kühlbohrung 13 parallel, vorzugsweise koaxial ausgerichtet sind und so einfacher herstellbar sind.

Der stromaufwärts des Ringraumes 8 angeordnete Kühlverteilerkanal 11 weist einen Strömungsquerschnitt auf, welcher gleich groß oder wesentlich größer, beispielsweise doppelt so groß, wie der Strömungsquerschnitt der ersten Kühlbohrung 13 ist.

Im Ausführungsbeispiel geht vom Ringraum 8 und/oder vom Kühlverteilerkanal 11 weiters eine zweite Kühlbohrung 15 und eine dritte Kühlbohrung 16 aus, wobei die zweite Kühlbohrung 15 im Bereich des Feuerdeckes 9, beispielsweise im Bereich der Einmündung des Kühlverteilerkanals 13 in den Ringraum 8, angeordnet sein kann. Die dritte Kühlbohrung 16 geht von einem dem Feuerdeck 9 abgewandten oberen Bereich 8a des Ringraumes 8 aus und ist von der zweiten Kühlbohrung 15 - in Richtung der Zylinderachse 1a betrachtet - beabstandet Die zweite Kühlbohrung 15 und/oder die dritte Kühlbohrung 16 ist etwa tangential auf die dem Kühlraum 20 zugewandte Außenfläche 3a des Auslasskanals 3 gerichtet.

In den Kühlverteilerkanal 13 mündet eine das Feuerdeck 9 durchdringende Versorgungsbohrung 17 ein, welche von der an einen nicht weiter dargestellten Zylinderblock grenzenden Zylinderkopfdichtebene 18 ausgeht. Über die Versorgungsbohrung 17 steht der Kühlverteilerkanal 13 mit einem Kühlmantel im Zylinderblock oder einer Wasserverteilleiste in Strömungsverbindung.

Das Kühlmittel strömt entsprechend den Pfeilen S vom Kühlmantel des Zylinderblockes kommend durch die Versorgungsbohrung 17 in den Kühlverteilerkanal 13 und weiter in den Ringraum 13, wo die Aufnahmehülse 12 umströmt und somit die Kraftstoffeinspritzeinrichtung 7 gekühlt wird. Danach strömt das Kühlmittel durch die erste Kühlbohrung 13 zum Ventilstegbereich 14 zwischen der Einlassöffnung 4 und der Auslassöffnung 5, welcher dadurch ausreichend gekühlt wird. Gleichzeitig strömt Kühlmittel auch durch die zweite Bohrung 15 und die dritte Bohrung 16 zur Außenfläche 3a des Auslasskanals 3 und sorgt für eine optimale Kühlung der Auslasskanäle. Durch geeignete Dimensionierung der Querschnitte der ersten, zweiten und dritten Kühlbohrung 13, 15, 16 lässt sich die erzielte Kühlwirkung an die jeweiligen Anforderungen anpassen. Nach Kühlung der kritischen Bereiche des Kraftstoffeinritzeinrichtung 7, des Ventilstegbereiches 14 und des Auslasskanals 3 wird das Kühlmittel im Kühlraum 20 gesammelt und durch nicht weiter dargestellte Austrittsöffnungen aus dem Zylinderkopf 1 abgeführt.

## Patentansprüche

1. Zylinderkopf (1) mit Flüssigkeitskühlung, mit einem in einen Brennraum mündenden einzigen Einlasskanal (2) und einem einzigen Auslasskanal (3) pro Zylinder, mit einer in den Brennraum einmündenden und an den Einlasskanal (2) und den Auslasskanal (3) angrenzenden Kraftstoffeinspritzeinrichtung (7), sowie mit zumindest einem im Zylinderkopf (1) angeordneten Kühlraum (20), wobei in einem Bereich des Feuerdeckes (9) ein im Wesentlichen parallel zum Feuerdeck (9) verlaufender, insbesondere gebohrter oder vorgegossener, Kühlverteilerkanal (11) angeordnet ist, welcher in einen die Kraftstoffeinspritzeinrichtung (7) umgebenden Ringraum (8) einmündet, wobei der Ringraum (8) zumindest eine im Wesentlichen radiale, erste Kühlbohrung (13) aufweist, welche auf einen zwischen Einlasskanal (2) und Auslasskanal (3) ausgebildeten und an das Feuerdeck (9) grenzenden Ventilstegbereich (14) gerichtet ist, **dadurch gekennzeichnet, dass** vom Ringraum (8) und/oder vom Kühlverteilerkanal (11) seitlich zumindest eine, im Wesentlichen tangential auf eine dem Kühlraum (20) zugewandte Außenfläche (3a) des Auslasskanals (3) gerichtete, weitere Kühlbohrung (15, 16) ausgeht.

2. Zylinderkopf (1) nach Anspruch 1, **dadurch gekennzeichnet, dass** der zwischen dem Einlasskanal (2) und dem Auslasskanal (3) angeordnete Ventilstegbereich (14) - in Strömungsrichtung des Kühlmittels betrachtet - stromabwärts des Ringraumes (8) angeordnet ist.

3. Zylinderkopf (1) nach Anspruch 1 oder 2, **dadurch gekennzeichnet, dass** der stromaufwärts des Ringraumes (8) angeordnete Kühlverteilerkanal (11) einen Strömungsquerschnitt aufweist, welcher, vorzugsweise mindestens um das 2-fache, größer ist, als der Strömungsquerschnitt der ersten Kühlbohrung (13).

4. Zylinderkopf (1) nach einem der Ansprüche 1 bis 3, **dadurch gekennzeichnet, dass** der Kühlverteilerkanal (11) die gleiche Richtung wie die erste Kühlbohrung (13) aufweist und die Achsen (13a, 11a) der ersten Kühlbohrung (13) und des Kühlverteilerkanals (11) parallel, vorzugsweise koaxial ausgerichtet sind.

5. Zylinderkopf (1) nach einem der Ansprüche 1 bis 4, **dadurch gekennzeichnet, dass** in den Kühlverteilerkanal (11) zumindest eine von der Zylinderkopfdichtebene (18) ausgehende Versorgungsbohrung (17) einmündet.

6. Zylinderkopf (1) nach einem der Ansprüche 1 bis 5, **dadurch gekennzeichnet, dass** zumindest eine zweite Kühlbohrung (15) im Bereich des Feuerdeckes (9), vorzugsweise im Bereich der Einmündung des Kühlverteilerkanals (11) in den Ringraum (8), angeordnet ist.

7. Zylinderkopf (1) nach einem der Ansprüche 1 bis 6, **dadurch gekennzeichnet, dass** zumindest eine dritte Kühlbohrung (16) von einem oberen Bereich (8a) des Ringraumes (8) ausgeht, wobei vorzugsweise die dritte Kühlbohrung (16) von der zweiten Kühlbohrung (15) - in Richtung der Zylinderachse (1a) betrachtet - beabstandet ist.

8. Zylinderkopf (1) nach einem der Ansprüche 1 bis 7, **dadurch gekennzeichnet, dass** der Ringraum (8) von einem Butzen (6) des Zylinderkopfes (1) und einem in eine Bohrung des Butzens (6) eingesetzte Aufnahmehülse (12) für die Kraftstoffeinspritzeinrichtung (7) gebildet ist.

## Claims

1. A cylinder head (1) with liquid cooling, comprising one intake port (2), which opens into a combustion chamber, and one exhaust port (3) per cylinder, a fuel injection device (7) which opens into the combustion chamber and which adjoins the intake port (2) and the exhaust port (3), and at least one cooling chamber (20) which is arranged in the cylinder head (1), wherein a cooling distribution duct (11) is arranged in a region of the fire deck (9), which cooling distribution duct extends substantially parallel to the fire deck (9) and is especially drilled or pre-cast, and which opens into an annular chamber (8) surrounding the fuel injection device (7), wherein the annular chamber (8) has at least one substantially radial first cooling bore (13), which is directed towards a valve web region (14) formed between the intake port (2) and the exhaust port (3) and which adjoins the fire deck (9), **characterised in that** at least one further cooling bore (15, 16), which is directed substantially tangentially towards an outside surface (3a) of the exhaust port (3) facing the cooling chamber (20), originates laterally from the annular chamber (8) and/or from the cooling distribution duct (11).

2. A cylinder head (1) according to claim 1, **characterised in that** the valve web region (14) arranged between the intake port (2) and the exhaust port (3) is arranged downstream of the annular chamber (8), as seen in the direction of flow of the coolant.

3. A cylinder head (1) according to claim 1 or 2, **characterised in that** the cooling distribution duct (11), which is arranged upstream of the annular chamber (8), has a flow cross-section which is larger, preferably at least twice as large, as the flow cross-section of the first cooling bore (13).

4. A cylinder head (1) according to one of the claims 1 to 3, **characterised in that** the cooling distribution duct (11) has the same direction as the first cooling bore (13), and the axes (13a, 11a) of the first cooling bore (13) and the cooling distribution duct (11) are aligned in parallel, preferably coaxially.

5. A cylinder head (1) according to one of the claims 1 to 4, **characterised in that** at least one supply bore (17) originating from the cylinder head sealing plane (18) opens into the cooling distribution duct (11).

6. A cylinder head (1) according to one of the claims 1 to 5, **characterised in that** at least one second cooling bore (15) is arranged in the region of the fire deck (9), preferably in the region of the orifice of the cooling distribution duct (11) into the annular chamber (8).

7. A cylinder head (1) according to one of the claims 1 to 6, **characterised in that** at least one third cooling bore (16) originates from an upper region (8a) of the annular chamber (8), wherein preferably the third cooling bore (16) is spaced from the second cooling bore (15), as seen in the direction of the cylinder axis (1a).

8. A cylinder head (1) according to one of the claims 1 to 7, **characterised in that** the annular space (8) is formed by a slug (6) of the cylinder head (1) and a receiving sleeve (12) for the fuel injection device (7) which is inserted into a bore of the slug (6).

## Revendications

1. Culasse (1) refroidie par liquide comprenant un canal d'admission unique (2) débouchant dans une chambre de combustion et un canal d'échappement unique (3) par cylindre, un dispositif d'injection de carburant (7) débouchant dans la chambre de combustion et contigu au canal d'admission (2) et au canal d'échappement (3), ainsi qu'au moins une chambre de refroidissement (20) située dans la culasse (1), dans une zone du couvre culasse (9) étant monté un canal distributeur de refroidissement (11) s'étendant essentiellement parallèlement au couvre-culasse (9) en particulier foré ou coulé préalablement, qui débouche dans une chambre annulaire (8) entourant le dispositif d'injection de carburant (7), la chambre annulaire (8) comprenant au moins un premier perçage de refroidissement (13) essentiellement radial orienté sur une zone de barre de soupape (14) formée entre le canal d'admission (2) et le canal d'échappement (3) et contigüe au couvre-culasse (9),
**caractérisée en ce que**
de la chambre annulaire (8) et/ou du canal distributeur de refroidissement (11) part latéralement, au moins un autre perçage de refroidissement (15, 16) orienté essentiellement tangentiellement à une surface externe (3a) du canal d'échappement (3) tournée vers la chambre de refroidissement (20).

2. Culasse (1) conforme à la revendication 1,
**caractérisée en ce que**
la zone de barre de soupape (14) située entre le canal d'admission (2) et le canal d'échappement (3) est située, - considérée dans la direction d'écoulement du fluide de refroidissement - en aval de la chambre annulaire (8).

3. Culasse (1) conforme à la revendication 1 ou 2,
**caractérisée en ce que**
le canal distributeur de refroidissement (11) situé en amont de la chambre annulaire (8) a une section d'écoulement qui est de préférence au moins deux fois plus grande que la section d'écoulement du premier perçage de refroidissement (13).

4. Culasse (1) conforme à l'une des revendications 1 à 3,
**caractérisée en ce que**
le canal distributeur de refroidissement (11) a la même orientation que le premier perçage de refroidissement (13) et les axes (13a, 11a) du premier perçage de refroidissement (13) et du canal distributeur de refroidissement (11) sont orientés parallèlement, et sont de préférence coaxiaux.

5. Culasse (1) conforme à l'une des revendications 1 à 4,
**caractérisée en ce que**
dans le canal distributeur de refroidissement (11) débouche au moins un perçage d'alimentation (17) partant du plan d'étanchéité (18) de la culasse.

6. Culasse (1) conforme à l'une des revendications 1 à 5,
**caractérisée en ce que**
au moins un second perçage de refroidissement (15) est positionné dans la zone du couvre-culasse (9), de préférence dans la zone dans laquelle le canal distributeur de refroidissement (11) débouche dans la chambre annulaire (8).

7. Culasse (1) conforme à l'une des revendications 1 à 6,
**caractérisée en ce que**
au moins un troisième perçage de refroidissement (16) part de la zone supérieure (8a) de la chambre annulaire (8), et de préférence ce troisième perçage de refroidissement (16) est situé à distance du second perçage de refroidissement (15), considéré en direction de l'axe (1a) du cylindre.

8. Culasse (1) conforme à l'une des revendications 1 à 7,
**caractérisée en ce que**
la chambre annulaire (8) est formée par un tenon (6) de la culasse (1) et par une douille de réception (7) du dispositif d'injection de carburant (12) logée dans un perçage du tenon (6).
